# EUROPÄISCHE PATENTANMELDUNG

(11) **EP 4 670 867 A1**
(43) Veröffentlichungstag der Anmeldung: **31.12.2025**
(21) Anmeldenummer: 25177343.8
(22) Anmeldetag: 19.05.2025
(51) Int. Cl.: B21D 43/22, B21D 53/88, B21D 43/20, B21D 22/02

(54) **VERFAHREN ZUR SERIENHERSTELLUNG UND STAPELUNG FORMGLEICHER BLECHFORMTEILE**

(30) Priorität: 25.06.2024 DE 102024205878
(71) Anmelder: VOLKSWAGEN AG, 38440 Wolfsburg (DE)
(72) Erfinder: Hecht, Benjamin, 38440 Wolfsburg (DE); Wiedermann, Siel, 38440 Wolfsburg (DE)

(57) **Zusammenfassung**

Die Erfindung betrifft ein Verfahren zur Serienherstellung von formgleichen Blechformteilen (100), insbesondere Karosseriebauteilen, wobei die Blechformteile (100) in einer Presse oder Pressenstraße durch Umformen eines Blechmaterials (M) erzeugt und dann zu einem Blechformteilstapel (200) angeordnet werden. Erfindungsgemäß wird beim Erzeugen der Blechformteile (100) in der Presse oder Pressenstraße in jedes Blechformteil (100) wenigstens ein napfartiges Distanzelement (110) eingeformt, welches im Blechformteilstapel (200) als Äbstandshalter fungiert.

## Beschreibung

Die Erfindung betrifft ein Verfahren zur Serienherstellung von formgleichen Blechformteilen. Das Verfahren sieht vor, dass die Blechformteile in einer Presse oder Pressenstraße durch Umformen eines Blechmaterials erzeugt und dann zu einem Blechformteilstapel angeordnet werden.

Bei der Serienherstellung von formgleichen bzw. formidentischen Blechformteilen können die Blechformteile nach der Herstellung einstweilen aufeinandergelegt bzw. übereinandergestapelt und dann als Stapeleinheit transportiert und gelagert werden. Die Blechformteile können dann wieder einzeln vom Blechformteilstapel entnommen und einem Weiterverarbeitungsprozess zugeführt werden.

Die DE 10 2016 201 237 A1 beschreibt ein Verfahren zur Herstellung eines Blechumformteils, einschließlich Warmumformung und Presshärtung. Die fertigen Blechumformteile werden in einer sogenannten Speichereinrichtung gestapelt, d. h. zu einem Blechformteilstapel angeordnet.

Die DE 10 2011 117 640 B4 beschreibt eine Vorrichtung zur Stapelung von Blechformteilen an Pressen und Pressenstraßen.

Werden formgleiche, d. h. in ihrer Form bzw. Geometrie identische Blechformteile gestapelt bzw. zu einem Blechformteilstapel angeordnet, können die aufeinanderliegenden bzw. aneinanderliegenden Blechformteile aufgrund ihrer Form bzw. Geometrie verklemmen, was dann das Entstapeln der Blechformteile erschwert. Außerdem kann es beim Übereinanderstapeln aufgrund der Form bzw. Geometrie der Blechformteile mit zunehmender Stapelhöhe zu einer Schief- bzw. Kipplage des Blechformteilstapels kommen, wodurch ein insbesondere automatisiertes Auflegen und Abnehmen der Blechformteile erschwert, das Stapelvolumen vergrößert und gegebenenfalls ein Verklemmen begünstigt werden.

Mit der Erfindung sollen die vorausgehend beschriebenen Nachteile vermieden werden.

Dies gelingt mit dem erfindungsgemäßen Verfahren des Patentanspruchs 1. Vorteilhafte Weiterbildungen und Ausgestaltungen der Erfindung ergeben sich aus den abhängigen Patentansprüchen, der nachfolgenden Beschreibung (dies schließt ausdrücklich optional und beispielhaft beschriebene Merkmale ein) und den Figuren.

Beim erfindungsgemäßen Verfahren zur Serienherstellung von formgleichen Blech(um)formteilen, wobei es sich insbesondere um Karosserie(blech)bauteile handelt, werden die Blechformteile in einer Presse oder in einer mehrere Pressen umfassenden Pressenstraße oder dergleichen durch Umformen eines Blechmaterials erzeugt und danach, typischerweise in einem Auslaufbereich der Presse oder Pressenstraße, gestapelt, d. h. zu einem Blechformteilstapel angeordnet, was auch als Stapelung der Blechformteile bezeichnet werden kann. Das Stapeln der Blechformteile kann manuell oder automatisiert erfolgen. Bevorzugt werden die Blechformteile beim Stapeln in vertikaler Richtung übereinandergestapelt, sodass dabei ein vertikaler Blechformteilstapel gebildet wird. Grundsätzlich können die Blechformteile auch nebeneinander bzw. zu einem horizontalen Blechformteilstapel angeordnet bzw. gestapelt werden. Bevorzugt erfolgt ein direktes Stapeln der Blechformteile ohne Zwischenlagen oder Ähnliches.

Erfindungsgemäß ist nun vorgesehen, dass beim Erzeugen bzw. Herstellen der Blechformteile in der Presse oder Pressenstraße in jedes Blechformteil wenigstens ein napfartiges bzw. napfförmiges Distanzelement eingeformt wird, welches dann im Blechformteilstapel als Abstandshalter bzw. Abstandselement fungiert, wobei dieser Abstandshalter bzw. dieses Abstandselement quasi in das Blechformteil integriert bzw. einstückig mit dem Blechformteil ausgebildet ist. Die napfförmigen Distanzelemente, die auch als Spacer bezeichnet werden können, sind insbesondere dazu vorgesehen, ein Verklemmen der Blechformteile im Blechformteilstapel und/oder eine Schief- bzw. Kipplage des Blechformteilstapels zu verhindern bzw. ein gerades Stapeln zu ermöglichen, insbesondere mit im Wesentlichen parallel ausgerichteten Blechformteilen.

Das wenigstens eine napfartige Distanzelement weist bevorzugt eine Napfhöhe auf, die so bemessen ist, dass ein Verklemmen der Blechformteile im Blechformteilstapel und/oder eine Schief- bzw. Kipplage des Blechformteilstapels verhindert wird.

Bevorzugt ist das wenigstens eine napfartige Distanzelement eigens als Abstandshalter bzw. Abstandselement vorgesehen und wird zu diesem Zweck in das Blechmaterial bzw. Blechformteil eingeformt. Neben dieser primären Funktion können auch sekundäre Funktionen vorgesehen sein, wie unten beschrieben.

Grundsätzlich befindet sich das wenigstens eine napfartige Distanzelement bei jedem Blechformteil wiederkehrend an derselben Stelle bzw. Position und weist jeweils dieselbe bzw. identische Form bzw. Geometrie auf. Jedoch ist auch eine variierende Position und/oder Form bzw. Geometrie (d. h. auch hinsichtlich der Maße bzw. Abmessungen) denkbar und technisch umsetzbar. Sind pro Blechformteil mehrere napfartige Distanzelemente vorgesehen, können diese identisch oder auch unterschiedlich ausgebildet werden/sein.

Bei dem verwendeten Blechmaterial handelt es sich vorzugsweise um ein Metallblech, bspw. ein Aluminium- oder Stahlblech, das insbesondere als Feinblech, gegebenenfalls auch als Tailored Blank, vorliegt. Das Metallblech kann eine Beschichtung, bspw. eine Korrosionsschutzbeschichtung, aufweisen. Das Umformen des Metallblechs kann ein Kaltumformen und/oder ein Warmumformen sein und kann auch ein sogenanntes Presshärten einschließen. Die Erfindung ist aber grundsätzlich auch für andere nichtmetallische blechartige Halbzeuge geeignet. Bspw. kann es sich bei dem verwendeten Blechmaterial auch um ein sogenanntes Organoblech handeln.

Ein napfartiges Distanzelement ist eine in das Blechmaterial eingeformte topfförmige Vertiefung, insbesondere mit Kreisquerschnitt, die eine Umfangswandung (Zarge), insbesondere eine geschlossene Umfangswandung, und einen Boden (Napfboden), insbesondere einen geschlossenen Boden, aufweist. Bevorzugt ist vorgesehen, dass das napfartige Distanzelement in einem einstufigen Prozess in das Blechmaterial eingeformt wird, insbesondere ohne Abfallentstehung (s. u.). Zum einstufigen Einformen eines napfartigen Distanzelements werden vorzugsweise ein Stempel (Napfstempel) und eine gegenwirkende Matrize (Napfmatrize) verwendet, die in einem eigens für das Einformen wenigstens eines napfartigen Distanzelements vorgesehenen Pressenwerkzeug angeordnet oder in ein ohnehin zur Herstellung der Blechformteile vorgesehenes Pressenwerkzeug, insbesondere in ein Umform- und/oder Schneidwerkzeug, integriert sein können. Das Einformen eines napfartigen Distanzelements kann auch in einem mehrstufigen Prozess erfolgen, mittels einer entsprechenden Anzahl an Stempeln und Matrizen, die auf mehrere Pressenwerkzeuge bzw. -stationen verteilt sind. Letzteres ermöglicht das Einformen eines napfartigen Distanzelements mit großer Napftiefe sowie gegebenenfalls auch mit stufenartiger Form bzw. Geometrie.

Das napfartige Distanzelement wird bevorzugt ohne Loch- und Schneidoperation eingeformt, sodass das Blechformteil an der betreffenden Stelle keine Öffnung aufweist, durch die später Nässe oder Schmutz durchtreten kann. Ferner fällt kein Schneid- bzw. Lochabfall an. Gleichwohl kann das Einformen des napfartigen Distanzelements mit einer vorausgehenden, nachfolgenden oder gleichzeitigen Loch- und/oder Schneidoperation kombiniert werden, um bspw. bei einem schwer umformbaren Blechmaterial eine größere Napftiefe zu erreichen.

Das mit dem napfartigen Distanzelement bewirkte Abstandsmaß wird im Wesentlichen durch die Napfhöhe vorgegeben und beträgt typischerweise ein Vielfaches der Blechdicke, d. h. wenigstens das Zweifache der Blechdicke des Blechmaterials. Somit ist im Vergleich zur Blechdicke eine sehr hohe Abstandsgenerierung möglich. Bevorzugt ist vorgesehen, dass die Napfhöhe und/oder die Form bzw. Geometrie (d. h. auch die Maße bzw. Abmessungen) des napfartigen Distanzelements verändert bzw. eingestellt werden kann, um eine flexible Anpassung zu ermöglichen. Dies kann durch Verstellung des Stempels oder durch Austausch des Stempels und/oder der Matrize erfolgen.

Bevorzugt entspricht der Durchmesser (Außendurchmesser) des napfartigen Distanzelements dem Vierfachen bis Zehnfachen der Blechdicke des Blechmaterials. Insbesondere ist vorgesehen, dass das napfartige Distanzelement einen Durchmesser (Außendurchmesser) von 8 mm bis 12 mm aufweist. Die Blechdicke des Blechmaterials, womit insbesondere die Ausgangsblechdicke gemeint ist, beträgt bevorzugt 0,8 mm bis 3,0 mm. Das Ausgangsblechmaterial kann auch unterschiedliche Blechdicken (wie bspw. bei einer Tailored Rolled Blank) aufweisen.

Bevorzugt ist vorgesehen, dass der Bodenrand des napfartigen Distanzelements, womit der äußere umlaufende Übergang zwischen dem Boden (Napfboden) und der Umfangswandung (Zarge) gemeint ist, beim Einformen des napfartigen Distanzelements mit einer hinterschnittigen Ringkontur, insbesondere einer hinterschnittigen Ringwulst, ausgeformt wird, die insbesondere umlaufend ausgebildet ist. Diese Ringkontur bzw. Ringwulst ist insbesondere in axialer Richtung bzw. Höhenrichtung des napfartigen Distanzelements, die vorzugsweise auch der Stapelrichtung der Blechformteile im Blechformteilstapel entspricht, hinterschnittig ausgebildet. Das Ausformen der hinterschnittigen Ringkontur bzw. Ringwulst kann ohne Werkzeugschieber oder dergleichen erfolgen, insbesondere durch einen lokalen Prägeprozess des Blechmaterials zwischen Stempel und Matrize. Bei diesem lokalen Prägeprozess erfolgt ergänzend zu einem Tief- und Streckziehen des Blechmaterials beim Einformen des napfartigen Distanzelements auch eine lokale Fließpressumformung des Blechmaterials am Bodenrand, bei der die hinterschnittige Ringkontur bzw. Ringwulst erzeugt wird. Dieser Vorgang kann auch als Verprägen des Bodenrands bezeichnet werden. Der Stempel und die Matrize sind hierzu in geeigneter Weise ausgebildet, wie bspw. in Fig. 3 gezeigt. Durch die hinterschnittige Ringkontur bzw. Ringwulst kann das Ineinanderrutschen der napfartigen Distanzelemente im Blechformteilstapel verhindert oder zumindest auf ein vorgegebenes Maß reduziert und so die beabsichtigte Abstandsgenerierung gewährleistet werden. Zudem kann die Ringkontur bzw. Ringwulst auch als Kratzschutz fungieren.

Bevorzugt wird das napfartige Distanzelement in einem Blechformteilbereich angeordnet bzw. eingeformt, der nach dem Verbau eines solchen, d. h. verfahrensgemäß hergestellten Blechformteils, insbesondere in einer Fahrzeugkarosserie, nicht sichtbar oder zumindest nicht direkt einsehbar ist. Das napfartige Distanzelement wird somit nicht als Störkontur wahrgenommen.

Wie vorausgehend erläutert ist das wenigstens eine napfartige Distanzelement in primärer Funktion dafür vorgesehen, in einem Blechformteilstapel als Abstandshalter bzw. als Abstandselement zu fungieren. Darüber hinaus kann ein solches napfartiges Distanzelement, insbesondere bei Verwendung eines verfahrensgemäß hergestellten Blechformteils als Karosserie(blech)bauteil, in sekundärer Funktion (Weiterverwendung) auch als Ausrichtungselement zur Bauteilausrichtung beim Verbau des Blechformteils fungieren bzw. verwendet werden und/oder auch als Befestigungselement zur Befestigung eines anderen Bauteils bzw. einer weiteren Komponente (bspw. eines Kabelschachts) am Blechformteil, vorzugsweise am verbauten Blechformteil, insbesondere durch Klips- bzw. Rastverbindung mit einem korrespondierenden Klips- bzw. Rastelement.

Weitere Vorteile der Erfindung sind darin zu sehen, dass ein als Abstandshalter fungierendes napfartiges Distanzelement nur einen geringen Flächenbedarf am Blechformteil hat und außerdem mit sehr geringen Fertigungstoleranzen erzeugt werden kann. Neben den bereits beschriebenen Vorteilen ermöglicht die Erfindung bei guter Raumausnutzung (durch geringes Packvolumen) die vergleichsweise einfache Stapelung auch komplex geformter Blechformteile, sodass für die in Betracht kommenden Blechformteile auf individualisierte Lager- und Transportgestelle oder Ähnliches, die derzeit noch weit verbreitet im Einsatz sind, verzichtet werden kann.

Die Erfindung wird nachfolgend beispielhaft und in nicht einschränkender Weise mit Bezug auf die schematischen Figuren näher erläutert. Die in den Figuren gezeigten und/oder nachfolgend erläuterten Merkmale können, auch unabhängig von konkreten Merkmalskombinationen, allgemeine Merkmale der Erfindung sein und die Erfindung entsprechend weiterbilden.
- Fig. 1: zeigt einen Blechformteilstapel aus erfindungsgemäß hergestellten Blechformteilen.
- Fig. 2: zeigt in einer Detail-Schnittdarstellung zwei Blechformteile des Blechformteilstapels der Fig. 1 und veranschaulicht die Abstandsgenerierung mithilfe der eingeformten napfartigen Distanzelemente.
- Fig. 3: veranschaulicht in zwei Schnittdarstellungen das Einformen eines in Fig. 2 gezeigten napfartigen Distanzelements mithilfe eines Napfwerkzeugs.

Die in Fig. 1 gezeigten formgleichen Blechformteile 100 sind mit dem erfindungsgemäßen Verfahren in einer Presse oder Pressenstraße hergestellt und zu einem vertikalen Blechformteilstapel 200 übereinandergestapelt. Jedes Blechformteil 100 weist wenigstens ein eingeformtes napfartiges Distanzelement 110 auf, das im Blechformteilstapel 200 als Abstandshalter fungiert. Mithilfe der napfartigen Distanzelemente 110 werden ein Verklemmen der Blechformteile 100 im Blechformteilstapel 200 sowie eine mit der Stapelhöhe zunehmende Schief- bzw. Kipplage des Blechformteilstapels 200 verhindert. In dem gezeigten Ausführungsbeispiel sind die napfartigen Distanzelemente 110 nach unten geformt. Die napfartigen Distanzelemente 110 können gleichwirkend auch nach oben geformt sein.

Ein in Fig. 2 gezeigtes napfartiges Distanzelement 110 weist bei einem bevorzugt kreisförmigen Querschnitt eine Umfangswandung (Zarge) 111 und einen Boden (Napfboden) 112 auf. Bevorzugte Wertebereiche für den Durchmesser D und die Napfhöhe H sind oben angegeben. Der Bodenrand 113 des napfartigen Distanzelements 110 ist umlaufend mit einer hinterschnittigen Ringkontur 114, vorzugsweise in Form einer umlaufenden Ringwulst, ausgebildet, derart, dass die Ringkontur bzw. Ringwulst 114 in axialer Richtung (Höhenrichtung) des napfartigen Distanzelements 110 einen Hinterschnitt U aufweist. Die hinterschnittige Ringkontur bzw. Ringwulst 114 verhindert das Ineinanderrutschen bzw. Verkeilen der napfartigen Distanzelemente 110 beim Stapeln der Blechformteile 100.

Die napfartigen Distanzelemente 110 können in einem einstufigen Formgebungsprozess mithilfe des in Fig. 3 gezeigten Napfwerkzeugs 300 in das Blechmaterial M der Blechformteile 100 eingeformt werden. Die Einformung erfolgt insbesondere durch lokales Tief- und/oder Streckziehen des Blechmaterials M. Das Napfwerkzeug 300 ist insbesondere in ein Pressenwerkzeug der Presse oder Pressenstraße integriert. Das Napfwerkzeugs 300 weist einen Stempel (Napfstempel) 310 und eine gegenwirkende Matrize (Napfmatrize) 320 auf. Das Ausformen der hinterschnittigen Ringkontur bzw. Ringwulst 114 erfolgt ohne Werkzeugschieber durch einen lokalen Prägeprozess des Blechmaterials M. Um einen solchen lokalen Prägeprozess zu realisieren kann bspw. vorgesehen sein, dass die Kavität der Matrize 320 mit einer Prägeerhöhung 321 ausgebildet ist, die im Bodenbereich zu einem mittels Pfeilen angedeuteten radial nach außen gerichteten Materialfluss führt. Die Entformung ist aufgrund fehlender Hinterschnitte im Napfwerkzeug 300 ohne besonderen Aufwand möglich.

### Bezugszeichenliste

- 100: Blechformteil
- 110: napfartiges Distanzelement
- 111: Umfangswandung
- 112: Boden
- 113: Bodenrand
- 114: Ringkontur
- 200: Blechformteilstapel
- 300: Napfwerkzeug
- 310: Stempel
- 320: Matrize
- 321: Prägeerhöhung
- A: Detail
- D: Durchmesser
- H: Napfhöhe
- M: Blechmaterial
- U: Hinterschnitt
- s: Blechdicke

## Patentansprüche

1. Verfahren zur Serienherstellung von formgleichen Blechformteilen (100), insbesondere Karosseriebauteilen, wobei die Blechformteile (100) in einer Presse oder Pressenstraße durch Umformen eines Blechmaterials (M) erzeugt und dann zu einem Blechformteilstapel (200) angeordnet werden,
**dadurch gekennzeichnet, dass**
beim Erzeugen der Blechformteile (100) in der Presse oder Pressenstraße in jedes Blechformteil (100) wenigstens ein napfartiges Distanzelement (110) eingeformt wird, welches im Blechformteilstapel (200) als Abstandshalter fungiert.

2. Verfahren nach Anspruch 1,
**dadurch gekennzeichnet, dass**
die Napftiefe (H) des napfartigen Distanzelements (110) wenigstens dem Zweifachen der Blechdicke (s) des Blechmaterials (M) entspricht.

3. Verfahren nach einem der vorhergehenden Ansprüche
**dadurch gekennzeichnet, dass**
der Durchmesser (D) des napfartigen Distanzelements (110) dem Vierfachen bis Zehnfachen der Blechdicke (s) des Blechmaterials (M) entspricht.

4. Verfahren nach einem der vorhergehenden Ansprüche,
**dadurch gekennzeichnet, dass**
das Einformen des napfartigen Distanzelements (110) in einem einstufigen Prozess mittels Stempel (310) und gegenwirkender Matrize (320) erfolgt, die insbesondere in ein Pressenwerkzeug der Presse oder Pressenstraße integriert sind.

5. Verfahren nach einem der vorhergehenden Ansprüche,
**dadurch gekennzeichnet, dass**
der Bodenrand (113) des napfartigen Distanzelements (110) mit einer hinterschnittigen Ringkontur (114) ausgeformt wird.

6. Verfahren nach Anspruch 4 und 5,
**dadurch gekennzeichnet, dass**
die hinterschnittige Ringkontur (114) durch einen lokalen Prägeprozess des Blechmaterials (M) zwischen Stempel (310) und Matrize (320) erzeugt wird.

7. Verfahren nach einem der vorhergehenden Ansprüche,
**dadurch gekennzeichnet, dass**
das napfartige Distanzelement (110) in einem Blechformteilbereich angeordnet wird, der nach dem Verbau nicht sichtbar ist.

8. Verwendung eines mit einem Verfahren gemäß einem der vorhergehenden Ansprüche 1 bis 7 hergestellten Blechformteils (110) als Karosseriebauteil, wobei das napfartige Distanzelement (110) beim Verbau des Blechformteils (110) als Ausrichtungselement fungiert.

9. Verwendung eines mit einem Verfahren gemäß einem der vorhergehenden Ansprüche 1 bis 7 hergestellten Blechformteils (110) als Karosseriebauteil, wobei das napfartige Distanzelement (110) als Befestigungselement zur Befestigung einer weiteren Komponente am Blechformteil (110) fungiert.
